# EUROPÄISCHE PATENTSCHRIFT

(11) **EP 1 213 063 B1**
(45) Veröffentlichungstag und Bekanntmachung des Hinweises auf die Patenterteilung: **07.06.2006**
(21) Anmeldenummer: 01811126.0
(22) Anmeldetag: 23.11.2001
(51) Int. Cl.: B21D 17/04

(54) **Sickenmaschine**
Device for forming beads
Dispositif pour former des moulures

(30) Priorität: 04.12.2000 CH 234900
(43) Veröffentlichungstag der Anmeldung: 12.06.2002
(73) Patentinhaber: MABI AG, 5106 Veltheim (CH)
(72) Erfinder: Biland, Max, 5106 Veltheim (CH)
(74) Vertreter: Groner, Manfred

(56) Entgegenhaltungen:
- US-A- 4 487 048
- US-A- 5 727 411
- US-A- 6 112 568
- PATENT ABSTRACTS OF JAPAN vol. 1995, no. 06, 31. Juli 1995 (1995-07-31) & JP 07 068431 A (NIPPON PISTON RING CO LTD), 14. März 1995 (1995-03-14)

## Beschreibung

Die Erfindung betrifft eine Sickenmaschine für die Bearbeitung von Blech gemäss Oberbegriff des Anspruchs 1.

Sickenmaschinen sind im Stand der Technik seit langem bekannt. Sie verformen ein Blech zwischen Arbeitswalzen durch fortschreitendes Biegen in einer Kantenrichtung. Sicken dienen insbesondere zum Versteifen von Blechen oder zum Verbinden von ineinander gesteckten Teilen. Das zu bearbeitende Blech, Rohr oder dergleichen bewegt sich beim Sicken zwischen zwei Rollen, die das Profil der Sicke tragen. Beide Rollen sind angetrieben und nehmen das Blech mit. Durch Verstellen wenigstens einer Sickenrolle eines Sickenwerkzeuges oder durch Auswechseln des Sickenwerkzeuges können unterschiedliche Sicken hergestellt werden. Im Stand der Technik ist eine Sickenmaschine bekannt, die zwei auf einer gemeinsamen Welle angeordnete Sickenwerkzeuge aufweist. Diese Sickenwerkzeuge können unterschiedlich eingestellt werden. Je nach der herzustellenden Sicke wird nun das eine oder das andere Werkzeug benutzt.

Die US-A-4,487,048 offenbart eine Maschine zum Einarbeiten von Sicken in Büchsenrohlinge. Am Umfang einer gemeinsamen Antriebswelle sind Sickenstationen angeordnet, die zwangsgesteuert sind. Alle Sickenstationen arbeiten gleichzeitig.

Der Erfindung liegt die Aufgabe zugrunde, eine Sickenmaschine der genannten Art zu schaffen, die eine noch rationellere und dennoch sichere Bearbeitung von Blech ermöglicht.

Die Erfindung ist bei einer gattungsgemässen Sickenmaschine gemäss Anspruch 1 gelöst. Bei der erfindungsgemässen Sickenmaschine ist an einer einzigen Arbeitsposition die Bearbeitung eines Bleches mit jedem der Sickenwerkzeuge möglich. Die Arbeitsposition muss somit nicht verlassen werden, wenn zu einem anderen Sickenwerkzeug gewechselt wird. Einerseits ist damit eine einfachere und schnellere Bearbeitung möglich und andererseits ist die Raumbeanspruchung wesentlich kleiner, da lediglich die Zugänglichkeit zu einer einzigen Arbeitsposition erforderlich ist. Die erfindungsgemässe Sickenmaschine kann deshalb beispielsweise in einer Raumecke angeordnet werden und trotzdem können drei oder mehr Sickenwerkzeuge vorhanden sein und wahlweise benutzt werden. Bei drei Sickenwerkzeugen sind diese vorzugsweise in den Ecken eines Dreieckes angeordnet. Beim Wechseln des Sickenwerkzeuges muss dann somit der Drehtisch lediglich um 120 Grad in der einen oder anderen Drehrichtung gedreht werden. Die Sickenwerkzeuge können beispielsweise Sickenrollen sein, die jedoch jeweils unterschiedlich eingestellt sind. Denkbar sind hier aber auch unterschiedliche Sickenwerkzeuge.

Jedes Sickenwerkzeug ist mit einem einzigen gemeinsamen Antrieb ein- und auskuppelbar. Damit ist ein einfacher Aufbau möglich und zudem ist jeweils lediglich das benutzte Sickenwerkzeug angetrieben, was im Hinblick auf die Arbeitssicherheit vorteilhaft ist. Beim Arbeiten stehen damit jeweils die nicht benutzten Sickenwerkzeuge still.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig 1: schematisch eine Ansicht einer erfindungsgemässen Sickenmaschine wobei Teile aus zeichnerischen Gründen weggelassen sind,
- Fig. 2: eine Draufsicht auf die erfindungsgemässe Sickenmaschine,
- Fig. 3: ein Teilschnitt durch eine Antriebseinheit,
- Fig. 4: eine Ansicht einer Sickeneinheit und
- Fig. 5: ein Schnitt durch die Sickeneinheit entlang der Linie V-V der Fig. 4.

Die Sickenmaschine 1 weist gemäss Fig. 1 ein Maschinengestell 2 auf, das an seinem unteren Ende drei Laufwerke 3 besitzt und auf einen Gebäudeboden 32 gestellt ist. Die Laufwerke 3 weisen jeweils an einem Halter 5 eine höhenverstellbare Laufrolle 4 auf. Die Sickenmaschine 1 kann auf dem Boden 32 abgestellt oder im angehobenen Zustand verfahren werden.

Unterhalb einer hier lediglich teilweise gezeigten Abdeckung 33 ist am Maschinengestell 2 eine Antriebseinheit 6 angeordnet, die einen Elektromotor 7 oder einen anderen geeigneten Motor aufweist. Die Antriebsachse A dieser Antriebseinheit 6 verläuft vertikal und mittig zu einem Drehtisch 8, der gemäss Fig. 2 in gleichen Abständen zueinander und peripher drei Sickeneinheiten 9, 9' und 9'' aufweist. Der Drehtisch 8 ist um die Achse A drehbar auf dem Maschinengestell 2 gelagert. Die Fig. 2 zeigt mit dem Doppelpfeil 34 die Drehrichtungen, in denen der Drehtisch 8 um die Achse A unbegrenzt drehbar ist.

Die Antriebseinheit 6 weist gemäss Fig. 3 einen Lagerblock 17 auf, der fest mit dem Maschinengestell 2 verbunden ist und in den ein Kegelgetriebe 35 eingesetzt ist. Dieses Getriebe 35 besteht im wesentlichen aus einem Kegelrad 14, das fest mit einer vertikalen Antriebswelle 15 verbunden ist und mit drei weiteren Kegelrädern 18, die jeweils fest mit einer Kupplungswelle 16 verbunden sind und die jeweils mit dem Kegelrad 14 kämmen. In der Fig. 3 sind lediglich ein Kegelrad 18 sowie zwei Kupplungswellen 16 sichtbar. Die drei Kupplungswellen 16 sind sternförmig angeordnet und der Winkel zwischen benachbarten Kupplungswellen 16 beträgt 120 Grad. Es sind hier aber auch Ausführungen denkbar, bei welchen lediglich zwei Kupplungswellen oder mehr als drei Kupplungswellen 16 vorgesehen sind. Die Anordnung ist aber hier vorzugsweise symmetrisch und sämtliche Wellen 13 werden gemeinsam von der Welle 15 angetrieben.

Die Kupplungswellen 16 überragen jeweils mit einem äusseren Ende den Lagerblock 17, wie die Fig. 3 zeigt. Auf jedem dieser Enden ist ein Kupplungsstück 36 begrenzt verschieblich gelagert. Mittels eines Kupplungshebels 19, der an seinem oberen Ende 19a an einem Bock verschwenkbar gelagert ist und an seinem unteren freien Ende einen Rastgriff 20 aufweist, kann das Kupplungsstück 36 in den Richtungen des Doppelpfeiles 38 begrenzt verstellt werden.

Jede der Wellen 16 kann durch Verschwenken des Kupplungshebels 19 bei entsprechender Positionierung des Drehtisches 8 mit einer der Sickeneinheiten 9, 9' bzw. 9'' gekuppelt werden. Das Kupplungsstück 36 wird hierzu aus der in Fig. 3 gezeigten Position radial nach aussen bewegt. Hierbei greifen Kupplungsklauen 28 zwischen entsprechende Kupplungsklauen 28 eines Zahnrades 27, das fest mit einer Welle 25 einer Sickenrollen 21 verbunden ist. Das Rad 27 kämmt mit einem Zahnrad 26, das mit einer oberen Welle 24 der oberen Sickenrolle 22 verbunden ist. Die beiden Sickenrollen 21 und 22 sind in einem Lagerblock 39 gelagert, an dem eine Anschlagplatte 11 radial verstellbar gelagert ist. Die Anschlagplatte 11 greift mit einem Steg 40 in eine hier nicht gezeigte Ausnehmung des Lagerblockes 39 ein und kann in jeder Position mittels eines Klemmorgans 31 festgeklemmt werden. Die beiden Sickenrollen 21 und 22 durchgreifen die Anschlagplatte 11. Vorzugsweise ist für jede Sickeneinheit 9, 9' bzw. 9" eine solche Anschlagplatte 11 vorgesehen.

Die beiden Sickenrollen 21 und 22 sind wie an sich bekannt ausgebildet. Es können hier aber auch andere Sickenwerkzeuge vorgesehen sein. Ein zu bearbeitendes Blech 41 wird in an sich bekannter Weise zwischen die laufenden Sicken 21 und 22 einigeführt, wie in der Fig. 5 angedeutet ist. Das Blech 21 kann auch ein Rohr oder ein Deckel sein. Dieses wird beispielsweise gemäss Fig. 2 in der Zweiuhr-Position mit der Sickeneinheit 9 bearbeitet. Soll nun dieses Blechstück 41 oder ein anderes Blechstück mit der Sickeneinheit 9' bearbeitet werden, so wird die Sickeneinheit 9 ausgekuppelt und der Drehtisch 8 wird im Gegenuhrzeigersinn um 120 Grad gedreht. Die Sickeneinheit 9' befindet sich nun in Zweiuhr-Stellung. Sämtliche Sickeneinheiten 9, 9', bzw. 9'' sind nicht angetrieben. Nun wird die Sickeneinheit 9' mit der Antriebseinheit 6 gekuppelt und das Blech 41 kann ebenfalls in der Zweiuhr-Position mit der Sickeneinheit 9' bearbeitet werden. Wird die Sickeneinheit 9' nicht mehr benötigt, so wird diese entkuppelt und der Drehtisch 8 kann nun wahlweise im Uhrzeiger- oder Gegenuhrzeigersinn gedreht werden. Ein Drehen des Drehtisches 8 ist nur dann möglich, wenn sämtliche Sickeneinheiten 9, 9' und 9'' entkuppelt sind. Damit ist sichergestellt, dass beim Bearbeiten lediglich die Sickeneinheit 9, 9' bzw. 9'' angetrieben ist, die zur Bearbeitung eines Bleches 41 benötigt wird.

## Patentansprüche

1. Sickenmaschine für die Bearbeitung von Blech, mit einem Maschinengestell (2), an dem wenigstens zwei angetriebene und verstellbare Sickenwerkzeuge (12) im Abstand zueinander angeordnet sind **dadurch gekennzeichnet, daß** die Sickenwerkzeuge (12) an einem gemeinsamen Drehtisch (8) angeordnet sind und durch Drehen des Drehtisches (8) jeweils zu derselben Arbeitsposition bewegbar sind, wobei jedes Sickenwerkzeug (12, 12', 12'') mit einem einzigen gemeinsamen Antrieb (6) kuppelbar ist, so dass beim Arbeiten jeweils die nicht benutzten Sickenwerkzeuge (12) stillstehen.

2. Maschine nach Anspruch 1, **dadurch gekennzeichnet, dass** der Drehtisch (8) um eine vertikale Achse (A) drehbar ist.

3. Maschine nach Anspruch 1 oder 2, **dadurch gekennzeichnet, dass** die Sickenwerkzeuge (12, 12', 12' ') an einer Peripherie des Drehtisches (8) angeordnet sind.

4. Maschine nach einem der Ansprüche 1 bis 3, **dadurch gekennzeichnet, dass** wenigstens drei Sickenwerkzeuge (12, 12', 12'') vorgesehen sind und dass diese Sickenwerkzeuge etwa in gleichem Abstand zueinander auf einem Kreis angeordnet sind, der auf einer mittigen Drehachse (A) des Drehtisches (8) liegt.

5. Maschine nach einem der Ansprüche 1 bis 4, **dadurch gekennzeichnet, dass** die Sickenwerkzeuge (12, 12', 12'') mittels eines Handhebels (19) jeweils ein- und auskuppelbar sind.

6. Maschine nach einem der Ansprüche 1 bis 5, **dadurch gekennzeichnet, dass** ein gemeinsamer Antrieb (6) vorgesehen ist, der wenigstens zwei in einem Lagerblock (17) angeordnete Wellen (16) antreibt, wobei auf diesen Wellen (16) jeweils ein Kupplungsstück (36) gelagert ist.

7. Sickenmaschine nach Anspruch 6, **dadurch gekennzeichnet, dass** die Kupplungsstücke (36) jeweils an einem äusseren Ende mit Kupplungsklauen (28) versehen sind.

8. Sickenmaschine nach einem der Ansprüche 1 bis 7, **dadurch gekennzeichnet, dass** sie auf Rollen (4) gelagert ist.

## Claims

1. Beading machine for the machining of sheet metal, with a machine stand (2), on which at least two driven and adjustable beading tools (12) are arranged at a distance from one another, **characterized in that** the beading tools (12) are arranged on a common turntable (8) and can be moved in each case into the same working position by rotation of the turntable (8), each beading tool (12, 12', 12'') being couplable to a single common drive (6), so that, when work is being carried out, in each case the beading tools (12) not being used are stationary.

2. Machine according to Claim 1, **characterized in that** the turntable (8) is rotatable about a vertical axis (A).

3. Machine according to Claim 1 or 2, **characterized in that** the beading tools (12, 12', 12'') are arranged on a periphery of the turntable (8).

4. Machine according to one of Claims 1 to 3,
**characterized in that** at least three beading tools (12, 12', 12'') are provided, and **in that** these beading tools are arranged approximately at an equal distance from one another on a circle which lies on a central axis of rotation (A) of the turntable (8).

5. Machine according to one of Claims 1 to 4,
**characterized in that** the beading tools (12, 12', 12'') can in each case be coupled and uncoupled by means of a hand lever (19).

6. Machine according to one of Claims 1 to 5, **characterized in that** a common drive (6) is provided, which drives at least two shafts (16) arranged in a bearing block (17), a coupling piece (36) being mounted on each of these shafts (16).

7. Beading machine according to Claim 6, **characterized in that** the coupling pieces (36) are in each case provided with coupling claws (28) at an outer end.

8. Beading machine according to one of Claims 1 to 7, **characterized in that** it is mounted on rollers (4).

## Revendications

1. Machine à former des moulures pour le façonnage de tôle, comprenant un bâti de machine (2) sur lequel au moins deux outils de formation de moulures (12) réglables et entraînés sont disposés à l'écart l'un de l'autre, **caractérisée en ce que** les outils de formation de moulures (12) sont disposés sur une table tournante commune (8) et peuvent être déplacés chacun dans la même position de travail par rotation de la table tournante (8), chaque outil de formation de moulures (12, 12', 12") pouvant être accouplé à un entraînement unique commun (6), de sorte que lors du travail les outils de formation de moulure non utilisés (12) restent respectivement au repos.

2. Machine selon la revendication 1, **caractérisée en ce que** la table tournante (8) peut tourner autour d'un axe vertical (A).

3. Machine selon la revendication 1 ou 2,
**caractérisée en ce que** les outils de formation de moulures (12, 12', 12") sont disposés sur une périphérie de la table tournante (8).

4. Machine selon l'une quelconque des revendications 1 à 3, **caractérisée en ce qu'**au moins trois outils de formation de moulures (12, 12', 12") sont prévus et **en ce que** ces outils de formation de moulures sont disposés approximativement à égale distance les uns des autres sur un cercle, qui se situe sur un axe de rotation central (A) de la table tournante (8).

5. Machine selon l'une quelconque des revendications 1 à 4, **caractérisée en ce que** les outils de formation de moulures (12, 12', 12") peuvent être chacun accouplés et désaccouplés au moyen d'un levier à main (19).

6. Machine selon l'une quelconque des revendications 1 à 5, **caractérisée en ce qu'**il est prévu un entraînement commun (6) qui entraîne au moins deux arbres (16) disposés dans un bloc palier (17), une pièce d'accouplement (36) étant à chaque fois montée sur ces arbres (16).

7. Machine à former des moulures selon la revendication 6, **caractérisée en ce que** les pièces d'accouplement (36) sont pourvues dans chaque cas d'une extrémité extérieure avec des griffes d'accouplement (28).

8. Machine à former des moulures selon l'une quelconque des revendications 1 à 7, **caractérisée en ce qu'**elle est montée sur des roulettes (4).
